# EUROPÄISCHE PATENTSCHRIFT

(11) **EP 0 588 201 B1**
(45) Veröffentlichungstag und Bekanntmachung des Hinweises auf die Patenterteilung: **19.11.1997**
(21) Anmeldenummer: 93114286.3
(22) Anmeldetag: 06.09.1993
(51) Int. Cl.: H01J 61/36, H01J 61/34, H01J 9/28, H01J 9/36

(54) **Hochdruckentladungslampe und Herstellungsverfahren für eine Hochdruckentladungslampe**
High pressure discharge lamp and methof of manufacturing a high pressure discharge lamp
Lampe à décharge haute pression et procédé pour la fabrication d'une lampe à décharge à haute pression

(30) Priorität: 15.09.1992 DE 4230815
(43) Veröffentlichungstag der Anmeldung: 23.03.1994
(73) Patentinhaber: Patent-Treuhand-Gesellschaft für elektrische Glühlampen mbH, 81543 München (DE)
(72) Erfinder: Gleixner, Karl-Heinz, D-81541 München (DE)

(56) Entgegenhaltungen:
- EP-A- 0 381 279
- US-A- 4 868 449
- US-A- 5 023 506
- PATENT ABSTRACTS OF JAPAN vol. 13, no. 8 (E-702) (3356) 10. Januar 1989 & JP-A-63 218 146 (MATSUSHITA ELECTRONICS CORP) 12. September 1988
- PATENT ABSTRACTS OF JAPAN vol. 13, no. 568 (E-861) (3916) 15. Dezember 1989 & JP-A-01 236 571 (MATSUSHITA ELECTRON CORP) 21. September 1989

## Beschreibung

Die Erfindung betrifft eine Hochdruckentladungslampe gemäß dem Oberbegriff des Patentanspruchs 1 sowie ein Herstellungsverfahren für eine Hochdruckentladungslampe.

Eine derartige Lampe ist beispielsweise in der EP-OS 407 850 offenbart. Diese Lampe besitzt ein Entladungsgefäß, das mittels eines Lampengestells axial innerhalb eines Außenkolbens gehaltert wird. Das Lampengestell ist zweiteilig ausgeführt. Es besteht aus einem U-förmig gebogenen Gestellbügel, der mit einer aus dem Entladungsgefäß herausgeführten sockelnahen Lampenstromzuführung und mit einer ersten, aus dem Tellerfuß herausragenden Stromzuführung verschweißt ist, und aus einem parallel zur Lampenachse verlaufenden Metallstützstab, der eine zweite, aus dem Tellerfuß herausragende Stromzuführung über eine Querstrebe mit der aus dem Entladungsgefäß herausgeführten sockelfernen Lampenstromzuführung verbindet. Der Metallstützstab endet in einem quer zur Lampenachse angeordneten Ringsegment, mit dem er etwas unterhalb des Außenkolbendoms an der Außenkolbenwandung anliegt.
Der Gestellbügel und auch der Metallstützstab bestehen aus metallischem Rundmaterial. Zur Verbesserung der Erschütterungsfestigkeit dient ein zusätzliches Führungselement, das am Metallstützstab befestigt ist. Es besteht aus einem in einer Ebene senkrecht zur Lampenachse angeordneten Stanzblechteil, das mit Quetschung des Entladungsgefäßes klemmend gehaltert wird. Aufbau und Fertigung dieser Entladungsgefäßhalterung sind noch vergleichsweise aufwendig.

Im Patent Abstract of Japan, Bd. 13, Nr. 568 betreffend JP-A-1-236571, ist eine einen Außenkolben aufweisende Hochdruckentladuugslampe mit einem flachen, annähernd E-förmigen Lampengestell beschrieben, das ein zweiseitig abgedichtetes Entladungsgefäß trägt. Der mittlere quer zur Lampenachse verlaufende Steg des annähernd E-förmigen Lampengestells ist mit einer taschenartigen Aufnahme für ein Entladungsgefäßende ausgestattet. Die sockelferne Lampenelektrode ist über den oberen Quersteg, den achsenparallel verlaufenden Längssteg und den unteren Quersteg des E-förmigen Lampengestells mit einer ersten Stromzuführung elektrisch leitend verbunden. Die sockelnahe Lampenelektrode ist direkt mit einer zweiten Stromzuführung verschweißt.

Es ist die Aufgabe der Erfindung ein vereinfachtes sowie kostengünstigeres Fertigungsverfahren für eine Hochdruckentladungslampe mit einem vereinfachten Lampengestell bereitzustellen.

Diese Aufgabe wird erfindungsgemäß durch die kennzeichnenden Merkmale des Patentanspruchs 1 gelöst.

Die erfindungsgemäß hergestellten Hochdruckentladungslampen besitzen ein Lampengestell zur Halterung des Entladungsgefäßes, das zwei elektrisch voneinander isolierte Stanzblechteile aufweist, wobei jedes der Stanzblechteile mit einer aus dem Entladungsgefäß herausragenden Lampenstromzuführung und mit einer weiteren, zum Lampensockel geführten Stromzuführung verbunden ist. Bei einem bevorzugten Ausführungsbeispiel der Erfindung bilden die Stanzblechteile einen zweiteiligen, im wesentlichen U-förmigen Gestellrahmen, der das Entladungsgefäß sowie eventuell einen als Berstschutz dienenden, das Entladungsgefäß umschließenden lichtdurchlässigen Hüllkörper von drei Seiten umrahmt.

Die Verwendung von Stanzblechteilen im Gestellaufbau ermöglicht eine kostengünstigere Herstellung des Lampengestells sowie eine erhebliche Erleichterung der Zentrierung und Ausrichtung des Entladungsgefäßes im Außenkolben. Außerdem erhöhen die Stanzblechteile die Stabilität und die Tragfähigkeit des Lampengestells, was bei Verwendung eines zusätzlichen, als Berstschutz dienenden Hüllkörpers für das Entladungsgefäß an Bedeutung gewinnt.

Die Erfindung wird nachstehend anhand zweier Ausführungsbeispiele näher erläutert. Es zeigen:
- Figur 1: eine Seitenansicht einer nach einem ersten Ausführungsbeispiel erfindungsgemäßen hergestellten einseitig gesockelten Hochdruckentladungslampe
- Figur 2: eine Seitenansicht einer nach einem zweiten Ausführungsbeispiel erfindungsgemäß hergestellten einseitig gesockelten Hochdruckentladungslampe
- Figur 3: das Entladungsgefäß mit Hüllkörper und Stanzblechrahmen nach dem zweiten Ausführungsbeispiel vor der Montage im Außenkolben und vor dem Auftrennen des Stanzblechrahmens.

In Figur 1 ist eine gemäß einem ersten Ausführungsbeispiel der Erfindung hergestellte Hochdruckentladungslampe abgebildet. Bei der Lampe handelt es sich um eine einseitig gesockelte Hochdruckentladungslampe. Sie besitzt einen im wesentlichen rotationssymmetrischen Außenkolben 1, der an einem Ende einen Schraubsockel 2 und eine Tellerfußeinschmelzung 3 aufweist.

Innerhalb des Außenkolbens 1 befindet sich ein zweiseitig abgedichtetes, axial ausgerichtetes Entladungsgefäß 4 aus Quarzglas, in dem eine ionisierbare Füllung und zwei Elektroden 5 gasdicht eingeschlossen sind. Das Entladungsgefäß 4 besitzt eine sockelnahe 4a und eine sockelferne 4b Quetschdichtung mit jeweils einer eingeschmolzenen Molybdänfolie 6, die mit je einer der Elektroden 5 elektrisch leitend verbunden sind. Aus der sockelnahen Quetschdichtung 4a ist eine erste, sockelnahe Lampenstromzuführung 7a und aus der sockelfernen Quetschdichtung 4b eine zweite, sockelferne Lampenstromzuführung 7b herausgeführt. Diese Lampenstromzuführungen 7a, 7b sind jeweils mit der Molybdänfolie 6 der entsprechenden Quetschdichtung 4a bzw. 4b elektrisch leitend verbunden.

Das Entladungsgefäß 4 wird auf seiner gesamten Länge von einem doppelwandigen, zylindrischen, lichtdurchlässigen Hüllkörper 8 umgeben, der aus zwei koaxial mit dem Entladungsgefäß 4 angeordneten Glasrohren 8a, 8b besteht. Zur Lagefixierung des Hüllkörpers 8 dienen zwei kreisringförmige, mit einem entlang eines Ringdurchmessers verlaufenden Steg ausgestattete Zentrierelemente 9, die in die offenen Enden der Glasrohre 8a, 8b hineingreifen und auf deren Stirnseiten aufliegen. Die Halterung des Entladungsgefäßes 4 und des Hüllkörpers 8 mit seinen Zentrierelementen 9 übernimmt ein zweiteiliges, metallisches Lampengestell 10. Das Lampengestell 10 umfaßt zwei weitere Stromzuführungen 11a, 11b, die im Tellerfuß 3 eingeschmolzen sind, sowie zwei Stanzblechteile 12a, 12b. Ein erstes Stanzblechteil 12a ist mit der ersten, weiteren Stromzuführung 11a und mit der ersten, sockelnahen stromzuführung 7a verschweißt. Das zweite Stanzblechteil 12b ist mit der zweiten weiteren, in Richtung des Außenkolbendoms verlängerten Stromzuführung 11b und mit der zweiten, sockelfernen Lampenstromzuführung 7b verschweißt. Die Lampenstromzuführungen 7a, 7b sind jeweils durch eine zentrale Bohrung im Steg des entsprechenden Zentrierelementes 9 hindurchgeführt. Beide Stanzblechteile 12a, 12b sind als quer zur Lampenachse I-I verlaufende Stege ausgebildet. Sie bestehen aus Nickelblech und haben eine Dicke von etwa 0,3 mm. Die Flächennormalen der Stanzblechteile 12a, 12b stehen senkrecht auf der Lampenachse I-I. Außerdem sind die Stanzblechteile 12a, 12b in einer Ebene angeordnet. Sie greifen ferner in einen paßgerecht geformten Schlitz in der Oberseite des entsprechenden Zentrierelementes 9 und drücken dieses mit der Unterseite gegen die Stirnseiten der Glasrohre 8a, 8b des Hüllkörpers 8. Das zweite Stanzblechteil 12b besitzt eine angeformte Lasche 13, die einen ringförmigen Halter 14 trägt, der das Lampenteil 10 an einer Eindellung 15 des Außenkolbendoms verankert. Innerhalb des Außenkolbens 1, an der ersten aus dem Tellerfuß 3 herausgeführten Stromzuführung 11a, ist ein Getter 16 befestigt.

Figur 2 zeigt eine gemäß einem zweiten Ausführungsbeispiel der Erfindung hergestellte Hochdruckentladungslampe. Dieses zweite Beispiel unterscheidet sich vom ersten Beispiel nur durch das Lampengestell 10' .In allen anderen Details stimmen beide Beispiele überein. Beim zweiten Beispiel umfaßt das Lampengestell 10' zwei weitere Stromzuführungen 11a', 11b', die im Tellerfuß 3 eingeschmolzen sind, sowie zwei Stanzblechteile 20, 21. Ein erstes Stanzblechteil 20 ist mit der ersten Stromzuführung 11a' und mit der ersten, sockelnahen stromzuführung 7a verschweißt. Dieses Stanzblechteil 20 ist als quer zur Lampenachse I-I verlaufender Steg ausgebildet. Das zweite Stanzblechteil 21 ist als Winkel mit einem geradlinig, parallel zur Lampenachse I-I verlaufenden Schenkel 21a und einem quer zur Lampenachse I-I angeordneten Schenkel 21b, ausgeführt. Der quer zur Lampenachse I-I verlaufende Schenkel 21b ist mit der zweiten, sockelfernen Lampenstromzuführung 7b verschweißt. Außerdem besitzt er eine angeformte Lasche 13', die einen kreisringartigen Halter 14' trägt, der das Stanzblechteil 21 an einer Eindellung 15 im Außenkolbendom verankert. Der parallel zur Lampenachse I-I verlaufende Schenkel 21a ist an seinem freien Ende mit der zweiten, im Tellerfuß 3 eingeschmolzenen Stromzuführung 11b' verschweißt. Er erstreckt sich parallel zur Außenwandung des äußeren Glasrohres 8b des Hüllkörpers 8 in Richtung des Lampensockels 2, endet allerdings bereits vor der dem Lampensockel 2 zugewandten Stirnseite des Hüllkörpers 8, so daß beim Anlegen der Zündspannung keine elektrischen Überschläge zum ersten Stanzblechteil 20 erfolgen können. Beide Stanzblechteile 20, 21 haben eine Dicke von ca. 0,3 mm und sind in derselben Ebene angeordnet. Ihre Flächennormalen stehen senkrecht auf der Lampenachse I-I, d.h., die Lampenachse I-I verläuft parallel zur Ober- und Unterseite beider Stanzblechteile 20, 21. Außerdem bilden die Stanzblechteile 20, 21 einen zweiteiligen, im wesentlichen U-förmigen Rahmen, der den Hüllkörper 8 und das Entladungsgefäß 4 von drei Seiten umgibt. Zwischen beiden Stanzblechteilen 20, 21 besteht allerdings keine Verbindung, so daß zwischen dem freien Ende des parallel zur Lampenachse I-I verlaufenden Schenkels 21a und dem ersten Stanzblechteil 20 eine Lücke in diesem U-ähnlichen Rahmen verbleibt. Ähnlich wie bereits beim ersten Ausführungsbeispiel erläutert, greifen der quer zur Lampenachse I-I verlaufende Schenkel 21b und das quer zur Lampenachse I-I verlaufende Stanzblechteil 20 in einen paßgerecht geformten Schlitz des entsprechenden Zentrierelementes 9.

Das Herstellungsverfahren gemäß dem zweiten Ausführungsbeispiel wird nun anhand der Figur 3 näher erläutert.

Figur 3 zeigt das Entladungsgefäß 4 mit Hüllkörper 8 und zunächst einteiligem Stanzblechrahmen nach dem zweiten Beispiel, vor der Montage im Aussenkolben 1.

Aus einem Nickelblech mit einer Dicke von ca. 0,3 mm wird ein einteiliger, im wesentlichen U-förmiger Stanzblechrahmen ausgestanzt. Dieser Rahmen hat die Gestalt eines rechteckigen Rahmens, aus dem eines der beiden langen Seitenteile herausgetrennt wurde. Insbesondere besitzt der Stanzblechrahmen einen geradlinig verlaufenden Abschnitt 21a und zwei davon in dieselbe Richtung abgewinkelte und in einer Ebene liegende Schenkel 20, 21b. Die beiden Schenkel 20, 21b sind kürzer als der geradlinig verlaufende Abschnitt 21a. Der Schenkel 21b weist außerdem eine angeformte, nach außen gerichtete und in der Rahmenebene liegende Lasche 13', die in einem ringförmigen, in der Rahmenebene liegenden Halter 14' mündet, auf. Über das nach einem beliebigen, dem Fachmann geläufigen Verfahren hergestellte Entladungsgefäß 4 werden zwei an den Enden offene, zylindrische Glasrohre 8a, 8b gestülpt, die das Entladungsgefäß 4 auf seiner gesamten Länge umhüllen. Die aus dem Entladungsgefäß 4 herausragenden Lampenstromzuführungen 7a, 7b werden jeweils durch eine zentrale Bohrung eines Zentrierelementes 9 hindurchgefädelt, so daß die Zentrierelemente 9 auf der Stirnseite der Glasrohre 8a, 8b aufliegen. Die Zentrierelemente 9 besitzen Absätze, die in die offenen Enden der Glasrohre 8a, 8b hineingreifen und diese zentrieren, so daß sie koaxial zum Entladungsgefäß 4 angeordnet sind. Die beiden Glasrohre 8a, 8b bilden so einen lichtdurchlässigen, doppelwandigen Hüllkörper 8 für das Entladungsgefäß 4. Diese Baueinheit, bestehend aus Entladungsgefäß 4, Hüllkörper 8 und Zentrierelementen 9 wird zwischen die abgewinkelten Schenkel 20, 21b positioniert, so daß die Hüllkolbenwandung und das Entladungsgefäß 4 parallel zum geradlinig verlaufenden Abschnitt 21a des Stanzblechrahmens ausgerichtet sind. Dabei greifen die beiden abgewinkelten Schenkel 20, 21b in einen paßgerecht geformten Schlitz auf der Oberseite des entsprechenden Zentrierelementes 9 und drücken dieses mit seiner Unterseite gegen die Stirnseite des Hüllkörpers 8. Eine erste, sockelnahe Lampenstromzuführung 7a wird mit dem Schenkel 20 und die zweite, sockelferne Stromzuführung 7b mit dem Schenkel 21b, der die angeformte Lasche 13' und den Halter 14' aufweist, verschweißt. Die Abmessungen des Stanzblechrahmens sind dabei so auf die Abmessungen der aus Entladungsgefäß 4, Hüllkörper 8 und Zentrierelementen 9 stehenden Baueinheit abgestimmt, daß die Zentrierelemente 9 durch die beiden Schenkel 20, 21b ohne nennenswertes Spiel in ihrer Position an den Stirnseiten des Hüllkörpers 8 fixiert werden und damit die gesamte Baueinheit stabilisiert wird. Nach dem Verschweißen der Lampenstromzuführungen 7a, 7b mit dem Stanzblechrahmen wird dieser an zwei Markierungen 22, die einen Eckbereich 23 begrenzen, mit Hilfe eines Lasers aufgetrennt, d.h., der Eckbereich 23 wird aus dem Stanzblechrahmen herausgetrennt, so daß dieser in zwei elektrisch voneinander isolierte Stanzblechteile 20, 21 aufgetrennt wird. Das mit der sockelnahen Lampenstromzuführung 7a verschweißte erste Stanzblechteil 20 besitzt dann die Gestalt eines quer zur Lampenachse I-I angeordneten Steges, während das zweite Stanzblechteil 21 die Form eines Winkels mit einem parallel 21a und einem quer 21b zur Lampenachse verlaufenden Schenkel aufweist, wie das bereits weiter oben im Text beschrieben wurde. Nach den oben beschriebenen Fertigungsschritten bilden das dungsgefäß 4, der Hüllkörper 8 mit seinen Zentrierelementen 9, die beiden Stanzblechteile 20, 21 und die mit ihnen verschweißten Lampenstromzuführungen 7a, 7b eine in sich stabile Einheit. Die Herstellung des Tellerfußes 3 mit den eingeschmolzenen Stromzuführungen 11a', 11b' erfolgt auf die übliche Weise. Eine erste, im Tellerfuß 3 eingeschmolzene Stromzuführung 11a' wird mit dem freien Ende des Schenkels 20 verschweißt. Die zweite, im Tellerfuß 3 eingeschmolzene Stromzuführung 11b' wird mit dem parallel zur Wandung des Hüllkörpers 8 verlaufenden Schenkel 21a verschweißt. Vor der Montage des Entladungsgefässes 4 mit Hüllkörper 8 und Gestellaufbau im Außenkolben 1, werden die Lasche 13' und der ringförmige Halter 14' aus der Ebene des Stanzblechrahmens herausgebogen, so daß die Lasche 13' einen spitzen Winkel und die Ringebene des Halters 14' einen rechten Winkel mit der Lampenachse I-I bilden. Die Lampenachse I-I verläuft dann etwa durch den Mittelpunkt des Halterrings 14'.
Beim Einsetzen des Entladungsgefäßes 4 mit Hüllkörper 8 und Gestellaufbau in den Außenkolben 1 umfaßt der ringförmige Halter 14' eine Eindellung 15 des Außenkolbendoms. Die Tellerfußeinschmelzung und die Sockelung der Lampe erfolgen sodann auf die übliche, dem Fachmann geläufige Weise.
Die Stanzblechteile dienen hier also einerseits zur Halterung des Entladungsgefäßes 4 und des Hüllkörpers 8 und andererseits auch zur Stromversorgung des Entladungsgefäßes 4, indem sie eine elektrisch leitende Verbindung zwischen jeweils einer der Lampenstromzuführungen mit der entsprechenden im Tellerfuß eingeschmolzenen weiteren Stromzuführung herstellen.

Das Fertigungsverfahren gemäß dem ersten Ausführungsbeispiel für eine Hochdruckentladungslampe nach dem ersten Beispiel (Figur 1) unterscheidet sich vom hier beschriebenen Herstellungsverfahren gemäß dem zweiten Ausführungsbeispiel nur dadurch, daß zur Fertigung einer Lampe nach dem ersten Beispiel aus dem in Figur 3 abgebildeten Stanzblechrahmen nicht nur der Eckbereich 23, sondern zusätzlich auch der gesamte, parallel zur Wandung des Hüllkörpers 8 verlaufende Abschnitt 21a herausgetrennt wird. Die im Tellerfuß 3 eingeschmolzene Stromzuführung 11b ist dann mit dem Schenkel 21b verschweißt, der nach dem Auftrennen des Stanzblechrahmens (Figur 3) das zweite Stanzblechteil 12b ergibt.

Bei beiden Ausführungsbeispielen handelt es sich um eine Halogenmetalldampf-Hochdruckentladungslampe mit einer Leistungsaufnahme zwischen 35 W und 150 W. Die Länge der Lampe beträgt ca. 138 mm und der größte Durchmesser des Außenkolbens ungefähr 54 mm. Der Hüllkörper 8 besteht aus Quarzglas und die Zentrierelemente 9 aus einer technischen Keramik.

Die Erfindung beschränkt sich allerdings nicht auf die beiden näher erläuterten Ausführungsbeispiele. So kann der Außenkolben anstelle eines Tellerfußes und einer Tellerfußeinschmelzung auch eine Quetschdichtung aufweisen, in der dann die weiteren Stromzuführungen eingeschmolzen werden. Außerdem ist es möglich, den Schraubsockel z.B. durch einen Stiftsockel oder einen anderen Sockel zu ersetzen. Ferner kann der Hüllkörper für das Entladungsgefäß aus nur einem Glasrohr bestehen. Es ist natürlich auch möglich, auf den Hüllkörper und die Zentrierelemente ganz zu verzichten. Die Abmessungen der Stanzblechteile richten sich nach den Abmessungen des dungsgefäßes. So kann es beispielsweise nötig sein, für Hochdruckentladungslampen von Leistungsaufnahmen größer als 150 W aus Stabilitätsgründen ein dickeres Stanzblech zur Herstellung des Lampengestells zu verwenden.

Ferner kann der erfindungsgemäß hergestellte Gestellaufbau, der anhand von zwei Ausführungsbeispielen erläutert wurde, auch für zweiseitig gesockelte Hochdruckentladungslampen verwendet werden. Der einzige Unterschied im Gestellaufbau bestünde darin, daß im Fall einer zweiseitig gesockelten Hochdruckentladungslampe die Lasche 13 bzw. 13' und der ringförmige Halter 14 bzw. 14' zur Verankerung des Lampengestells im Außenkolben fehlen würden. Eine zweiseitig gesockelte Hochdruckentladungslampe besäße natürlich auch zwei Tellerfußeinschmelzungen bzw. zwei Quetschdichtungen.

## Patentansprüche

1. Verfahren zur Herstellung einer Hochdruckentladungslampe, die die folgende Merkmale aufweist:
- ein zweiseitig abgedichteten Entladungsgefäß (4) mit einer darin eingeschlossenen ionisierbaren Füllung und darin angeordneten Elektroden (5),
- ein im wesentlichen rotationssymmetrischen Außenkolben (1), der zumindest an einem Ende einen Lampensockel (2) aufweist, und in dem das Entladungsgefäß (4) axialsymmetrisch angeordnet ist,
- eine ersten Lampenstromzuführung (7a), die aus einem ersten abgedichteten Ende des Entladungsgefäßes (4) herausgeführt ist,
- eine zweiten Lampenstromzuführung (7b), die aus einem zweiten abgedichteten Ende des Entladungsgefäßes (4) herausgeführt ist,
- ein Lampengestell (10; 10') zur Halterung des Entladungsgefäßes (4),
- zwei weiteren Stromzuführungen (11a, 11b; 11a', 11b'), die Bestandteil des Lampengestells (10; 10') sind und elektrisch leitend mit Teilen des Lampensockels (2) verbunden sind,
- das Lampengestell (10; 10') zwei voneinander elektrisch isoliert angeordnete Stanzblechteile (12a, 12b; 20, 21) aufweist, wobei ein erstes Stanzblechteil (12a; 20) mit der ersten Lampenstromzuführung (7a) und mit einer ersten weiteren Stromzuführung (11a; 11a') elektrisch leitend verbunden ist, und das zweite Stanzblechteil (12b; 21) mit der zweiten Lampenstromzuführung (7b) und mit der zweiten weiteren Stromzuführung (11b; 11b') elektrisch leitend verbunden ist,
- beideStanzblechteile (12a,12b; 20, 21) in einer Ebene liegen und
- die Flächennormalen der Stanzblechteile (12a, 12b; 20, 21) orthogonal zur Lampenachse (I-I) sind,
dadurch gekennzeichnet, daß das Herstellungsverfahren die folgende Fertigungsschritte enthält:
- Ausstanzen eines einteiligen, im wesentlichen U-förmigen Stanzblechrahmens, wobei dieser Stanzblechrahmen einen geradlinig verlaufenden Abschnitt (21a) und zwei davon zur gleichen Seite abgewinkelte und in einer Ebene liegende Schenkel (20, 21b) besitzt,
- Montage des Entladungsgefäßes (4) am Stanzblechrahmen, wobei das Entladungsgefäß (4) zwischen den abgewinkelten Schenkeln (20, 21b) des Stanzblechrahmens und parallel zum geradlinig verlaufenden Abschnitt (21a) des Stanzblechrahmens positioniert ist und eine erste Lampenstromzuführung (7a) mit einem ersten abgewinkelten-Schenkel (20) und die zweite Lampenstromzuführung (7b) mit dem zweiten abgewinkelten Schenkel (21b) verschweißt wird,
- Auftrennen des Stanzblechrahmens zwischen den beiden Schweißpunkten mit den Lampenstromzuführungen (7a, 7b), so daß die elektrische Verbindung zwischen diesen Lampenstromzuführungen (7a, 7b) unterbrochen wird und der Stanzblechrahmen in zwei Stanzblechteile (20, 21) aufgeteilt wird,
- Verschweißen einer ersten weiteren Lampenstromzuführung (11a; 11a') mit dem ersten Stanzblechteil (20) des Stanzblechrahmens und
- Verschweißen der zweiten weiteren Lampenstromzuführung (7b) mit dem zweiten Stanzblechteil (21).

2. Verfahren zur Herstellung einer Hochdruckentladungslampe nach Anspruch 1, dadurch gekennzeichnet, daß der geradlinig verlaufende Abschnitt (21a) aus dem Stanzblechrahmen herausgetrennt wird.

3. Verfahren zur Herstellung einer Hochdruckentladungslampe nach Anspruch 1, dadurch gekennzeichnet, daß bei der Montage des Entladungsgefäßes (4) am Stanzblechrahmen vor dem Verschweißen der Lampenstromzuführungen (7a, 7b) mit dem Stanzblechrahmen ein zylindrischer Hüllkörper (8) über das Entladungsgefäß (4) gestülpt und mittels zweier stirnseitig angeordneter Zentrierelemente (9), die über jeweils eine der beiden Lampenstromzuführungen (7a, 7b) eingefädelt werden, zentriert wird.

## Claims

1. Method for producing a high-pressure discharge lamp which has the following features:
- a discharge vessel (4) which is sealed at both ends and has an ionizable filling enclosed therein and electrodes (5) arranged therein,
- an essentially rotationally symmetrical outer bulb (1) which has a lamp cap (2), at least at one end, and in which the discharge vessel (4) is arranged in an axially symmetrical fashion,
- a first lamp supply lead (7a), which is led out of a first sealed end of the discharge vessel (4),
- a second lamp supply lead (7b), which is led out of a second sealed end of the discharge vessel (4),
- a lamp mount (10; 10') for holding the discharge vessel (4),
- two further supply leads (11a, 11b; 11a', 11b'), which are a component of the lamp mount (10; 10') and are connected in an electrically conducting fashion to parts of the lamp cap (2),
- the lamp mount (10; 10') has two sheet-metal punchings (12a, 12b; 20, 21) arranged in a fashion electrically insulated from one another, a first sheet-metal punching (12a; 20) being connected in an electrically conducting fashion to the first lamp supply lead (7a) and to a first further supply lead (11a; 11a'), and the second sheet-metal punching (12b; 21) being connected in an electrically conducting fashion to the second lamp supply lead (7b) and to the second further supply lead (11b; 11b'),
- two sheet-metal punchings (12a, 12b; 20, 21) lie in a plane, and
- the surface normals of the sheet-metal punchings (12a, 12b; 20, 21) are orthogonal to the lamp axis (I-I),
characterized in that the method of production comprises the following production steps:
- blanking a single-piece, essentially U-shaped punched sheet-metal frame, this punched sheet-metal frame having a rectilinearly extending section (21a) and two limbs (20, 21b) angled off therefrom to the same side and lying in a plane,
- mounting the discharge vessel (4) on the punched sheet-metal frame, the discharge vessel (4) being positioned between the angled-off limbs (20, 21b) of the punched sheet-metal frame and parallel to the rectilinearly extending section (21a) of the punched sheet-metal frame, and a first lamp supply lead (7a) being welded to a first angled-off limb (20), and the second lamp supply lead (7b) being welded to the second angled-off limb (21b),
- separating the punched sheet-metal frame between the two spot welds with the lamp supply leads (7a, 7b) so that the electrical connection between these lamp supply leads (7a, 7b) is interrupted and the punched sheet-metal frame is divided into two sheet-metal punchings (20, 21),
- welding a first further lamp supply lead (11a; 11a') to the first sheet-metal punching (20) of the punched sheet-metal frame, and
- welding the second further lamp supply lead (7b) to the second sheet-metal punching (21).

2. Method for producing a high-pressure discharge lamp according to Claim 1, characterized in that the rectilinearly extending section (21a) is separated from the punched sheet-metal frame.

3. Method for producing a high-pressure discharge lamp according to Claim 1, characterized in that before welding the lamp supply leads (7a, 7b) to the punched sheet-metal frame when mounting the discharge vessel (4) on the punched sheet-metal frame, a cylindrical envelope body (8) is pushed over the discharge vessel (4) and centred by means of two centring elements (9), which are arranged at the ends and are threaded in via in each case one of the two lamp supply leads (7a, 7b).

## Revendications

1. Procédé de fabrication d'une lampe à décharge à haute pression qui comporte les dispositions suivantes:
- une enceinte (4) de décharge rendue étanche des deux côtés, comportant une atmosphère ionisable qui y est renfermée et des électrodes (5) qui y sont disposées,
- une ampoule (1) extérieure sensiblement symétrique de révolution, qui comporte à au moins une extrémité un culot (2) de lampe et dans laquelle l'enceinte (4) de décharge est disposée symétriquement par rapport à un axe,
- une première entrée (7a) de courant de la lampe, qui est sortie d'une première extrémité rendue étanche de l'enceinte (4) de décharge,
- une deuxième entrée (7b) de courant de la lampe, qui est sortie d'une deuxième extrémité rendue étanche de l'enceinte (4) de décharge,
- un support (10; 10') de lampe servant à fixer l'enceinte (4) de décharge,
- deux entrées (11a, 11b; 11a', 11b') de courant supplémentaires, qui font partie du support (10; 10') de lampe et qui sont reliées de manière conductrice de l'électricité aux pièces du culot (2) de lampe,
- le support (10; 10') de lampe comporte deux pièces (12a, 12b; 20, 21) de tôle obtenues par découpage, qui sont isolées l'une de l'autre du point de vue électrique, une première pièce (12a; 20) de tôle obtenue par découpage étant reliée de manière conductrice de l'électricité à la première entrée (7a) de courant de la lampe et à une première entrée (11a; 11a') de courant supplémentaire, et la deuxième pièce (12b; 21) de tôle obtenue par découpage étant reliée de manière conductrice de l'électricité à la deuxième entrée (7b) de courant de la lampe et à la deuxième entrée (11b; 11b') de courant supplémentaire,
- les deux pièces (12a, 12b; 20, 21) de tôle obtenues par découpage sont dans un plan et
- les normales à la surface des pièces (12a, 12b; 20, 21) de tôle obtenues par découpage sont orthogonales à l'axe (I-I) de la lampe,
caractérisé en ce que le procédé de fabrication comprend les étapes opératoires suivantes:
- on découpe un cadre de tôle découpé d'une pièce, sensiblement en forme de U, ce cadre de tôle découpé ayant une partie (21a) s'étendant de manière rectiligne et deux branches (20, 21b) qui en sont coudées dans la même direction et qui se trouvent dans un plan,
- on monte l'enceinte (4) de décharge sur le cadre de tôle découpé, l'enceinte (4) de décharge étant mise en position entre les branches (20, 21b) coudées du cadre de tôle découpé et parallèlement à la partie (21a) du cadre en tôle découpé s'étendant de manière rectiligne et une première entrée (7a) de courant de la lampe étant soudée à une première branche (20) coudée et la deuxième entrée (7b) de courant de la lampe étant soudée à la deuxième branche (21b) coudée,
- on sépare le cadre de tôle découpé entre les deux points de soudure aux entrées (7a, 7b) de courant de la lampe, si bien que la liaison électrique entre ces entrées (7a, 7b) de courant de la lampe est interrompue et que le cadre de tôle découpé est subdivisé en deux pièces (20, 21) de tôle découpées,
- on soude une première entrée (11a, 11a') supplémentaire de courant de la lampe à la première pièce (20) de tôle découpée du cadre de tôle découpé et
- on soude la deuxième entrée (7b) supplémentaire de courant de la lampe à la deuxième pièce (21) de tôle découpée du cadre de tôle découpé.

2. Procédé de fabrication d'une lampe à décharge à haute pression suivant la revendication 1, caractérisé en ce que la partie (21a) s'étendant de manière rectiligne est séparée du cadre de tôle découpé.

3. Procédé de fabrication d'une lampe à décharge à haute pression suivant la revendication 1, caractérisé en ce que, lors du montage de l'enceinte (4) de décharge sur le cadre de tôle découpé, avant de souder les entrées (7a, 7b) de courant de la lampe au cadre de tôle découpé, on enfile un élément (8) de protection cylindrique sur l'enceinte de décharge et on réalise un centrage au moyen de deux éléments (9) de centrage qui sont montés sur les faces frontales et qui sont enfilés chacun sur une des deux entrées (7a, 7b) de courant de la lampe.
